# EUROPÄISCHE PATENTSCHRIFT

(11) **EP 4 051 507 B1**
(45) Veröffentlichungstag und Bekanntmachung des Hinweises auf die Patenterteilung: **09.04.2025**
(21) Anmeldenummer: 20800855.7
(22) Anmeldetag: 30.10.2020
(51) Int. Cl.: B42D 25/305, B42D 25/309

(54) **VERFAHREN UND SYSTEM ZUR HERSTELLUNG UND ZUR ÜBERPRÜFUNG EINES SICHERHEITSDOKUMENTS**
METHOD AND SYSTEM FOR PRODUCING AND CHECKING A SECURITY DOCUMENT
PROCÉDÉ ET SYSTÈME DE PRODUCTION ET DE VÉRIFICATION D'UN DOCUMENT DE SÉCURITÉ

(30) Priorität: 31.10.2019 DE 102019129490
(43) Veröffentlichungstag der Anmeldung: 07.09.2022
(73) Patentinhaber: Bundesdruckerei GmbH, 10969 Berlin (DE)
(72) Erfinder: GRIESER, Ralf, 10589 Berlin (DE); MUTH, Oliver, 12277 Berlin (DE); PEINZE, Franziska, 12587 Berlin (DE); KNEBEL, Michael, 13086 Berlin (DE)
(74) Vertreter: Richardt Patentanwälte PartG mbB
(86) Internationale Anmeldenummer: PCT/EP2020/080570
(87) Internationale Veröffentlichungsnummer: WO 2021/084098

(56) Entgegenhaltungen:
- WO-A1-2017/148704
- US-A1- 2013 301 870
- US-A1- 2018 186 167

## Beschreibung

### Gebiet

Die Erfindung betrifft ein Verfahren zur Herstellung eines Dokuments, insbesondere eines Wert- oder Sicherheitsdokuments, bspw. eines Ausweisdokuments, sowie ein Verfahren und ein System zur Überprüfung des mit dem erfindungsgemäßen Verfahren hergestellten Dokuments. Die Erfindung geht dabei von einem Dokument aus, das durch einen Produktträger bzw. Dokumentenkörper gebildet ist, auf und/oder in dem sich ein mehrfarbiger Bereich befindet, bspw. ein Farbfoto.

### Hintergrund

Eine Vielzahl von Dokumenten ist mit Sicherheitsmerkmalen ausgestattet, die eine Fälschung erschweren oder verhindern sollen. Zu diesen Dokumenten zählen vor allem auch Wert- oder Sicherheitsdokumente, welche dazu dienen, die Identität einer Person, beispielsweise beim Übertreten einer Landesgrenze, die Herkunft oder Originalität einer Sache, oder einen Anspruch, beispielsweise auf Zahlung eines Geldbetrages oder auf Herausgabe eines Produktes oder Erbringung einer Dienstleistung, zu verifizieren.

Die Fälschung kann bspw. erschwert oder verhindert werden, indem solche Dokumente, wie z.B. Banknoten, aus einem nicht ohne weiteres verfügbaren Material hergestellt werden. Zusätzlich oder alternativ können Sicherheitsmerkmale durch spezielle Farben, beispielsweise lumineszierende oder optisch variable Farben, optische Elemente, wie Hologramme, Kippbilder, kinegrafische Objekte, Linsen- oder Prismenarrays, Guillochen mit sichtbaren Farben/Tinten oder Lumineszenzfarben/-tinten, Melierfasern, Sicherheitsfäden und dergleichen, gebildet sein.

Die in den Wert- oder Sicherheitsprodukten eingesetzten Sicherheitsmerkmale können ausschließlich dazu dienen, die Echtheit der Dokumente unabhängig von ihrer Art oder von ihrem Benutzer nachzuweisen. Individualisierende, beispielsweise personalisierende, Sicherheitsmerkmale enthalten darüber hinaus in kodierter Form oder auch in Klarschrift eine Information über die Art des Dokuments, über den Inhaber bzw. Benutzer dieses Dokuments, d.h. Personalisierungsdaten, und/oder über einen Gegenstand, ein Objekt oder eine Entität, dem bzw. der das Dokument eindeutig zugeordnet ist. Derartige Informationen können ein Portraitbild bzw. Portraitfoto des Benutzers, seine persönlichen Daten, wie der Name, Geburtstag, Geburtsort, Anschrift, oder eine persönliche Kennung, wie eine Mitgliedsnummer, oder auch seine Unterschrift sein. Ein anderes das Wert- oder Sicherheitsprodukt individualisierendes Sicherheitsmerkmal kann beispielsweise eine Seriennummer des Produktes oder die Fahrgestellnummer eines Kraftfahrzeuges sein, dem das Produkt zugeordnet ist.

Die US 2018/0186167 A1 beschreibt ein System, welches dazu in der Lage ist, Identifikationen zu erzeugen, die charakteristische Linienmuster enthalten, die unterschiedlichen Abschnitten sicherer Kundeninformationen entsprechen. Es werden Daten erhalten, die ein oder mehrere lineare Muster angeben, und Daten, die Kundeninformationen angeben, die in ein Identifikationsdokument eingebettet werden sollen. Jedem des einen oder der mehreren linearen Muster werden jeweilige Teilmengen der Kundeninformationen zugeordnet. Ein fotografisches Bild, das in das Identifikationsdokument aufgenommen werden soll, wird dann zumindest basierend auf dem Erzeugen eines Teils des fotografischen Bildes modifiziert, der aus zumindest einem des einen oder der mehreren linearen Muster zusammengesetzt ist. Das modifizierte fotografische Bild wird dann auf einem Identifikationsdokument angeordnet, um eingebettete Kundeninformationen bereitzustellen.

Die WO 2017/148704 A1 beschreibt ein Sicherheitsdokument mit einem ersten Sicherheitselement, welches eine visuell erkennbare und insbesondere maschinenlesbare erste Information umfasst, und einem zweiten Sicherheitselement, welches eine insbesondere maschinenlesbare zweite Information umfasst, welche zur Verifikation der ersten Information verwendbar ist.

### Zusammenfassung

Es besteht ein ständiger Bedarf an der Integration insbesondere individualisierender, beispielsweise personalisierender, Sicherheitsmerkmale in Produkte, bspw. Dokumente, die gegen eine Fälschung und/oder Verfälschung und/oder gegen Kopie gesichert sind.

Hierzu soll sich das Sicherheitsmerkmal vorzugsweise in einer gegen Fälschung und/oder Verfälschung und/oder Kopie sicheren inneren Produktebene befinden. Das in das Produkt integrierte Sicherheitsmerkmal soll zudem kostengünstig, einfach und schnell überprüfbar sein. Vor allem soll eine aufwändige Materialentwicklung entfallen, d.h. das Sicherheitsmerkmal soll mit bekannten Substanzen und Vorrichtungen, beispielsweise Druckern, in das Produkt integrierbar sein. Idealerweise soll gewährleistet sein, dass ein farbiges, insbesondere mehrfarbiges Sicherheitsmerkmal ohne erneute Kalibrierung von Einzelfarben mit einem vorhandenen Farbmanagement für CMYK-Farben in das Produkt integrierbar ist.

Der Erfindung liegt entsprechend die Aufgabe zugrunde, ein Dokument mit einem derartigen Sicherheitsmerkmal vorzuschlagen, welches eine Manipulation erschwert.

Des Weiteren liegt der Erfindung die Aufgabe zugrunde, ein Verfahren zur Herstellung eines solchen Dokumentes vorzuschlagen, welches eine erhöhte Sicherheit gegen Manipulationen bietet.

Außerdem liegt der Erfindung die Aufgabe zugrunde, ein Verfahren zur Überprüfung eines erfindungsgemäßen Dokuments vorzuschlagen, sowie ein zur Überprüfung eingerichtetes System.

### Definitionen:

Soweit in der Beschreibung und in den Ansprüchen der vorliegenden Anmeldung der Begriff "Dokument", "Produkt", "Wert- oder Sicherheitsprodukt" und insbesondere der Begriff "Wert- oder Sicherheitsdokument" genannt werden sind diese synonym zu verstehen und umfassen beispielsweise ein Ausweisdokument, wie etwa einen Reisepass, Personalausweis, einen Führerschein oder eine andere ID-Karte oder einen Zugangskontrollausweis, einen Fahrzeugschein, Fahrzeugbrief, Visum, Scheck, Zahlungsmittel, insbesondere eine Banknote, eine Scheck-, Bank-, Kredit- oder Barzahlungskarte, Kundenkarte, Gesundheitskarte, Chipkarte, einen Firmenausweis, Berechtigungsnachweis, Mitgliedsausweis, Geschenk- oder Einkaufsgutschein, Frachtbrief oder einen sonstigen Berechtigungsnachweis, Steuerzeichen, Postwertzeichen, Tickets, (Spiel-) Jetons, Haftetiketten (beispielsweise zur Produktsicherung) oder ein anderes ID-Dokument. Das Produkt kann beispielsweise eine Smartcard sein. Das Sicherheits- oder Wertdokument kann im ID 1-, ID 2-, ID 3- oder in irgendeinem anderen Format vorliegen, beispielsweise in Heftform, wie bei einem passähnlichen Gegenstand. Ein Wert- oder Sicherheitsprodukt kann ein Laminat aus mehreren Dokumentenlagen sein, die passgenau und/oder passergenau unter Wärmeeinwirkung und unter erhöhtem Druck flächig miteinander verbunden, bspw. verschmolzen sind. Diese Produkte sollen den normierten Anforderungen genügen, beispielsweise den Standards ISO 10373, ISO/IEC 7810, ISO 14443. Die Produktlagen bestehen beispielsweise aus einem Trägermaterial, das sich für eine Lamination eignet. Der Begriff "Wert- oder Sicherheitsprodukt" schließt zusätzlich zu Wert- oder Sicherheitsdokumenten auch Patches, Etiketten und dergleichen ein, die als Sicherheitselemente Bestandteile von Dokumenten sind und hierzu mit dem Dokumententräger bzw. Dokumentenkörper unlösbar verbunden sind oder werden und dort das Sicherheitsmerkmal bilden.

Das Wert- oder Sicherheitsprodukt kann aus einem Polymer gebildet sein, das ausgewählt ist aus einer Gruppe, umfassend Polycarbonat (PC), insbesondere Bisphenol A-Polycarbonat, Polyethylenterephthalat (PET), deren Derivate, wie Glykol-modifiziertes PET (PETG), Polyethylennaphthalat (PEN), Polyvinylchlorid (PVC), Polyvinylbutyral (PVB), Polymethylmethacrylat (PMMA), Polyimid (PI), Polyvinylalkohol (PVA), Polystyrol (PS), Polyvinylphenol (PVP), Polypropylen (PP), Polyethylen (PE), thermoplastische Elastomere (TPE), insbesondere thermoplastisches Polyurethan (TPU), Acrylnitril-Butadien-Styrol-Copolymer (ABS) sowie deren Derivate, und/oder Papier und/oder Pappe und/oder Glas und/oder Metall und/oder Keramik. Außerdem kann das Produkt auch aus mehreren dieser Materialien hergestellt sein. Bevorzugt besteht es aus PC, PET und/oder PVC. Die Polymere können entweder gefüllt oder ungefüllt vorliegen. Im letzteren Falle sind sie vorzugsweise transparent oder transluzent. Falls die Polymere gefüllt sind, sind sie opak. Die vorstehenden Angaben beziehen sich sowohl auf miteinander zu verbindende Folien als auch auf Flüssigformulierungen, die auf ein Vorprodukt aufgebracht werden, wie einen Schutz- oder Decklack. Bevorzugt wird das Dokument aus einer Mehrzahl von Materialschichten bzw. Folien, etwa aus 3 bis 12, vorzugsweise aus 4 bis 10 Folien, hergestellt, vorzugsweise mit einem Laminierverfahren, bei dem die Folien unter Druck- und Wärmeeinwirkung miteinander verschmolzen werden. Die einzelnen Folien können aus dem gleichen Material oder aus unterschiedlichen Materialien bestehen. Ferner kann eine Herstellung des Dokuments ein Bilden von Overlaylagen umfassen. Derart gebildete Overlaylagen schützen ein darunter angeordnetes Sicherheitsmerkmal und/oder verleihen dem Dokument die erforderliche Abriebfestigkeit.

Unter Daten, welche für das Dokument einzigartig sind, werden insbesondere Personalisierungsdaten verstanden, welche einen Inhaber des Dokuments eindeutig identifizieren, d.h. für diesen und damit für das Dokument einzigartig sind. Ferner können die für das Dokument einzigartigen Daten beispielsweise Information über die Art des Dokuments und/oder über einen Gegenstand, ein Objekt oder eine Entität, dem bzw. der das Dokument eindeutig zugeordnet ist, umfassen. Ferner können die für das Dokument einzigartigen Daten beispielsweise eine Dokumenten-ID, wie etwa eine Seriennummer, umfassen.

Soweit nachfolgend die Begriffe "individualisiert" und "individualisierend" verwendet werden, so ist darunter eine Eigenschaft eines Wert- oder Sicherheitsdokuments zu verstehen, der zufolge das Dokument einem bestimmten Subjekt (Person, Tier, Gegenstand) zuordenbar ist. Soweit nachfolgend die Begriffe "personalisiert" und "personalisierend" verwendet werden, so ist darunter die Eigenschaft eines Wert- oder Sicherheitsdokuments zu verstehen, der zufolge das Dokument einer Person zuordenbar ist. Diese Eigenschaft ergibt sich aus vorgegebenen Sicherheitsmerkmalen der Wert- oder Sicherheitsprodukte, vorzugsweise aus dem erfindungsgemäßen Sicherheitsdruck.

Soweit in der Beschreibung und in den Ansprüchen der vorliegenden Anmeldung der Begriff "Farbeindruck" verwendet wird, ist darunter der auf einen menschlichen Betrachter wirkende optische Eindruck im Hinblick auf die Farbwirkung zu verstehen, wobei sich diese unterschiedlichen Eindrücke aus unterschiedlichen Farbtönungen, d.h. spektral unterschiedlichen Absorptionen, und/oder Helligkeiten eines Druckes ergeben können. Der Farbeindruck kann sich auch durch zusammenwirkende, nah beieinander liegende diskrete Farbtöne ergeben, die bei einem menschlichen Betrachter einen Farbeindruck hervorrufen, welcher sich von jedem einzelnen der nah beieinander liegenden Farbtöne unterscheidet. Soweit in der Beschreibung und in den Ansprüchen der vorliegenden Anmeldung der Begriff "Farbstoff" verwendet wird, ist darunter ein Stoff oder ein Stoffgemisch zu verstehen. Der Stoff oder die Stoffe zeigen eine Lichtabsorption im sichtbaren Spektralbereich. Sie sind im Gegensatz zu einem Farbpigment in einer Druckfarbe chemisch gelöst.

Soweit in der Beschreibung und in den Ansprüchen der vorliegenden Anmeldung der Begriff "Farbpigment" verwendet wird, ist darunter ein Stoff oder ein Stoffgemisch zu verstehen. Dieser Stoff oder diese Stoffe zeigen eine Lichtabsorption im sichtbaren Spektralbereich. Sie sind im Gegensatz zu einem Farbstoff in einer Druckfarbe chemisch nicht löslich und liegen darin in Form separater Partikel vor.

Soweit in der Beschreibung und in den Ansprüchen der vorliegenden Anmeldung der Begriff "visuell" verwendet wird, ist darunter die visuelle Wahrnehmung eines normalsichtigen Menschen zu verstehen, insbesondere bezüglich des Spektrums der wahrgenommenen Wellenlängen. Visuell bezieht sich mithin auf Wellenlängen im sichtbaren Spektrum. Eine reine Korrektur einer Fehlsichtigkeit, also bspw. Kurz- oder Weitsichtigkeit ohne das Lichtspektrum verschiebende Maßnahmen ist darin eingeschlossen.

Anspruch 1 definiert ein erfindungsgemäßes Verfahren zur Herstellung eines Dokuments mit einem Dokumentenkörper und einem mit dem Dokumentenkörper verbundenen, visuell nicht wahrnehmbaren Sicherheitsmerkmal und umfasst das Bereitstellen eines Schlüsselpaares aus öffentlichem und privatem Schlüssel, d.h. eines asymmetrischen kryptographischen Schlüsselpaares, und das Verschlüsseln von für das Dokument einzigartigen Daten mit dem öffentlichen Schlüssel des Schlüsselpaares. Die Verwendung eines Schlüsselpaares aus öffentlichem und privatem Schlüssel ermöglicht es die Verschlüsselung an einer Vielzahl von Orten vornehmen zu können, ohne dass der zur Entschlüsselung benötigte Schlüssel an dieser Vielzahl von Orten vorliegen muss. Dadurch kann der private Schlüssel leichter geheim gehalten werden.

Das Verfahren umfasst ferner das Codieren der verschlüsselten Daten in einen graphischen Code, insbesondere einen optoelektronisch lesbaren graphischen Code. Der graphische Code kann bspw. ein eindimensionaler Code, wie etwa ein Barcode, oder ein zweidimensionaler Code, wie etwa ein Matrixcode, beispielsweise ein QR-Code, sein, die aus Kombinationen zweier unterscheidbarer Elemente zusammengesetzt sind.

Das Verfahren umfasst außerdem das Bereitstellen eines mit dem Dokument zu verbindenden Farbfotos, bspw. ein Portraitbild einer Person, ein Foto eines Tieres oder eines Gegenstands, auf den sich das Dokument bezieht, und das Einbetten des graphischen Codes in das Farbfoto.

Ferner umfasst das Verfahren das Verbinden des Fotos und des darin eingebetteten graphischen Codes mit dem Dokumentenkörper.

Das Verbinden des Fotos und des darin eingebetteten graphischen Codes mit dem Dokumentenkörper kann beispielsweise durch Bedrucken des Dokumentenkörpers erfolgen, bspw. auf eine Trägerschicht des Dokumentenkörpers. Bei der Trägerschicht handelt es sich um eine Schicht, welche als Träger für das Foto und den darin eingebetteten graphischen Code bzw. zum Bedrucken mit dem Foto und dem eingebetteten graphischen Code vorgesehen ist. Der Dokumentenkörper ist beispielsweise ein Verbundkörper, welcher eine Mehrzahl von Materialschichten umfasst. Bei einer dieser Materialschichten handelt es sich beispielsweise um die Trägerschicht. Beispielsweise werden das Foto und der darin eingebettete graphische Code auf eine oder mehrerer Trägerschichten gedruckt. Beispielsweise werden das Foto und der darin eingebettete graphische Code über mehrere Trägerschichten bereichsweise verteilt gedruckt.

Bei einem weit verbreiteten Druckverfahren wird eine Vielzahl von Farbtönen für die Darstellung von Farbbildern mit wenigen Druckfarben gedruckt, bspw. durch Bedrucken von sehr kleinen, nah beieinander liegenden Flächen oder Punkten mit den Farben Cyan, Magenta, Gelb und Schwarz. Diese Druckfarben werden auch mit den Abkürzungen C, M, Y und K bezeichnet. Aus einem Abstand betrachtet, aus dem die mit einer einzelnen Farbe bedruckten Flächen nicht mehr individuell wahrnehmbar sind erscheinen diese Bereiche je nach Flächenverhältnis der Druckfarben in den unterschiedlichsten Farbtönen. Insbesondere die schwarze Druckfarbe, K, kann in zwei unterschiedlichen Versionen vorliegen, K und K+, die sich visuell nicht unterscheiden, von denen eine für IR-Licht transparent ist und die andere opak. Je nach Farbton weist jeder Bereich eines Farbbildes einen mehr oder weniger großen Anteil an schwarzer Druckfarbe auf. Bei dem Einbetten des graphischen Codes in das Foto wird in Bereichen des Fotos, in denen erste der zwei unterscheidbaren Elemente des graphischen Codes liegen, der Schwarzanteil des Farbfotos mit der einen Version der schwarzen Druckfarbe gedruckt, während in Bereichen des Fotos, in denen zweite der zwei unterscheidbaren Elemente des graphischen Codes liegen, der Schwarzanteil des Farbfotos mit der anderen Version der schwarzen Druckfarbe gedruckt. Wegen der visuellen Ununterscheidbarkeit der beiden Versionen sieht ein menschlicher Betrachter ein normales Farbfoto. Die visuelle Ununterscheidbarkeit betrifft auch eine Aufnahme mit der Farbkamera, d.h., die Signale der Farbkamera für die unterschiedlichen Versionen der Druckfarben sind identisch. Bei Beleuchtung mit IR-Licht und Aufnahme mit einer im IR-Spektrum empfindlichen Kamera wird der graphische Code sichtbar. Dabei können insbesondere die mit der IR-Licht absorbierenden Version der schwarzen Druckfarbe gedruckten Elemente des graphischen Codes innerhalb eines Elements oder von Element zu Element stark schwankende Absorptionsgrade aufweisen, die vom Bildinhalt des Farbbildes abhängig sind.

Dies kann bei der Erzeugung des graphischen Codes bspw. durch geeignete Fehlerkorrekturmaßnahmen (Forward Error Correction, FEC) berücksichtigt werden. Außerdem kann eine Positionierung eines graphischen Codes, der nicht die gesamte Fläche des Fotos einnimmt, an einer Stelle des Fotos erfolgen, die über die Fläche des graphischen Codes gesehen die kleinsten Schwankungen des Anteils an schwarzer Druckfarbe aufweist. Dabei genügt es, wenn die Schwankungen des Anteils an schwarzer Druckfarbe in den Bereichen minimiert werden, die mit der IR-Licht absorbierenden Variante der Druckfarbe gedruckt werden. Die Information über die Schwarzanteile kann bereits beim sogenannten Rendern des Fotos in die einzelnen Druckfarben vorliegen bzw. durch eine entsprechende Analyse erzeugt werden. Der graphische Code kann dann an unterschiedlichen Stellen innerhalb des Bildes positioniert werden, und die jeweilige Schwankung der Anteile an schwarzer Druckfarbe kann ermittelt werden.

Das Verfahren des Anspruchs 1 umfasst das Bereitstellen einer Zuordnung, die eine Beziehung von Farbsignalen einer Farbkamera und Monochromsignalen einer im InfrarotSpektrum (IR) empfindlichen Kamera für eine Vielzahl von durch Mischung von für die Herstellung des Dokuments vorgesehenen Druckfarben erzeugte Farbtöne abbildet. Die Signale der Farbkamera sind beispielsweise Tripel von Werten für die Grundfarben rot, grün und blau (RGB) oder daraus abgeleitete Signale, etwa YP_{b}Pᵣ bzw. YC_{b}Cᵣ. Die Monochromsignale der im IR-Spektrum empfindlichen Kamera entsprechen Helligkeitsstufen der jeweiligen Farbtöne bei einer Beleuchtung der Farbtöne mit IR-Licht. Die Beziehung zwischen den Farbsignalen und den Monochromsignalen kann bspw. als Zuordnungstabelle (LUT) oder in Form einer oder mehrerer analytischer Beschreibungen erfolgen.

Die Beziehung kann z.B. durch Erstellen einer Farbaufnahme einer Farbreferenztafel und einer entsprechenden Aufnahme mit der im IR-Spektrum empfindlichen Kamera bei Beleuchtung mit Licht im IR-Spektrum erfolgen, wobei die Signale der Farbkamera und der im IR-Spektrum empfindlichen Kamera für identische Bildbereiche in den Aufnahmen einander zugeordnet werden.

Die Zuordnung kann bspw. die Beziehung der Farbsignale und der Monochromsignale für ein bei der Herstellung des Dokuments verwendetes Trägermaterial, einen Druckprozess und/oder eine Oberflächenbeschichtung abbilden. Eine entsprechende Information über dem Herstellungsprozess zugrundeliegende oder dabei verwendete Parameter bzw. Materialien und die entsprechende Zuordnung kann bspw. in maschinenlesbarer Form auf dem Dokument angebracht sein, oder durch Analyse des Dokuments ermittelt werden. Die Information kann auch als Referenz auf dem Dokument angebracht sein, bspw. als Verweis auf einen Eintrag in eine Datenbank. Anhand der spezifischen Zuordnung kann bspw. die Platzierung des graphischen Codes in dem Foto abhängig von dessen Inhalt angepasst werden und/oder die Erkennung des graphischen Codes bei der Überprüfung verbessert werden.

Bei einer Ausgestaltung, bei der der Dokumentenkörper mehrere übereinander angeordnete Schichten aufweist, umfasst das Verbinden des Fotos und des darin eingebetteten graphischen Codes mit dem Dokumentenkörper das Drucken des Fotos und des darin eingebetteten graphischen Codes auf eine oder mehrere der Schichten des Dokumentenkörpers. Alternativ können aneinandergrenzende Bereiche des Fotos und des darin eingebetteten graphischen Codes solcherart auf unterschiedliche Schichten des Dokumentenkörpers gedruckt werden, dass die Grenzen der aneinandergrenzenden Bereiche bei einer Betrachtung senkrecht zu der Oberfläche des Dokumentenkörpers nicht erkennbar sind, sich dem Betrachter aber ein vollständiges Bild zeigt. Die aneinandergrenzenden Bereiche können eine beliebige Form haben, bspw. Rechtecke oder Quadrate; es ist aber auch denkbar einzelne aneinandergrenzende, aus mehreren Druckfarben zusammengesetzte Bildpunkte auf unterschiedliche Schichten des Dokumentenkörpers zu drucken, oder einzelne Druckfarben in jeweils separaten Schichten. Die Schichten des Dokumentenkörpers werden anschließend untrennbar miteinander verklebt und/oder verschmolzen. Untrennbar deutet insbesondere nicht zerstörungsfrei trennbar. Werden Schichten des Dokumentenkörpers untrennbar bzw. nicht zerstörungsfrei trennbar miteinander verbunden, etwa verklebt und/oder verschmolzen, können diese Schichten nicht mehr so voneinander getrennt werden, dass zumindest eine der Schichten in ihrem ursprünglichen Zustand, d.h. ihrem Zustand vor dem Verbinden, vorliegt. Die Druckfarben liegen nach dem Verkleben und/oder Verschmelzen vorzugsweise im Innern des Dokuments. Bei dem Verkleben oder Verschmelzen können Druckfarben in den Dokumentenkörper eindringen und sich mit dem Dokumentenkörper verbinden, so dass selbst bei einem schichtweisen spanenden Abtragen der Schichten zu keinem Zeitpunkt eine Oberfläche erhalten werden kann, die das vollständige Foto und den darin eingebetteten graphischen Code zeigt.

Durch das über mehrere Schichten verteilte Drucken kann vermieden werden, dass einige Schichten zuerst abgetragen werden und dann neue, mit falschen Informationen versehene Schichten auf den Rest des ursprünglichen Dokumentenkörpers aufgebracht werden, ohne zumindest den graphischen Code zu zerstören bzw. unlesbar zu machen.

Bei einer oder mehreren Ausgestaltungen umfasst das Verfahren außerdem das An- oder Aufbringen der für das Dokument einzigartigen Daten an bzw. auf dem Dokument in zumindest einer weiteren Repräsentation. Die zumindest eine weitere Repräsentation kann bspw. eine alphanumerische Darstellung umfassen, in Klartext oder verschlüsselt, eine Darstellung in einem Hologramm, oder dergleichen.

Hierdurch kann eine einfache Möglichkeit bereitgestellt werden, durch Vergleichen der Daten des in dem Foto eingebetteten graphischen Codes mit aus der weiteren Repräsentation extrahierten Daten die Echtheit des Dokuments festzustellen, oder zumindest festzustellen, dass das Dokument nicht manipuliert wurde.

Bei einer oder mehreren Ausgestaltungen umfasst das Verfahren außerdem das Verbinden eines elektronischen Schaltkreises mit dem Dokumentenkörper. Der elektronische Schaltkreis, bspw. ein Mikrochip mit einer Schnittstelle zur kontaktbehafteten oder kontaktlosen Kommunikation mit dem elektronischen Schaltkreis und einem Speicher kann eine Repräsentation der für das Dokument einzigartigen Daten speichern, die mit in dem graphischen Code enthaltenen Daten verglichen werden können.

Alternativ oder zusätzlich kann der elektronische Schaltkreis weitere Daten speichern, die besonders vor unbefugtem Zugriff gesichert sind. Um auf diese Daten zugreifen zu können kann der graphische Code Zugangsdaten enthalten, die dem elektronischen Schaltkreis in einer Authentifizierungs- oder Autorisierungsphase zugeführt werden. Der elektronische Schaltkreis kann bspw. dazu eingerichtet sein, die Daten aus dem graphischen Code mit in dem elektronischen Schaltkreis gespeicherten Zugangsdaten zu vergleichen.

Sofern der Vergleich ergibt, dass die Zugangsdaten übereinstimmen, kann der elektronische Schaltkreis Zugriff auf die weiteren gespeicherten Daten zulassen. Entsprechend werden bei der Herstellung des Dokuments in dem graphischen Code und in dem elektronischen Schaltkreis entsprechend übereinstimmende Zugangsdaten gespeichert.

Bei dem elektronischen Schaltkreis kann es sich um eine Halbleiterschaltung handeln, die z.B. siliziumbasiert oder polymerelektronisch ausgeführt ist. Beispielsweise kann der elektronische Schaltkreis durch einen Chip implementiert werden, der sich auf oder in einer Dokumentenschicht befindet. Der elektronische Schaltkreis kann auch aus polymerelektronischen Komponenten gebildet werden, die z.B. drucktechnisch auf die Dokumentenschicht aufgebracht werden.

Ein erfindungsgemäßes Verfahren zur Überprüfung eines nach einer der vorstehend beschriebenen Ausgestaltungen des Verfahrens hergestellten Dokuments umfasst das Aufnehmen eines Farbbildes zumindest des mit dem Dokument verbundenen Fotos mit einer Farbkamera, und das Aufnehmen eines Monochrombildes des mit dem Dokument verbundenen Fotos mit einer im IR-Spektrum empfindlichen Kamera unter Beleuchtung mit Infrarotlicht. Das Monochrombild entspricht einem Helligkeitsstufenbild und kann auch als Graustufenbild dargestellt werden. Das Verfahren umfasst außerdem das Berechnen eines Bildes aus dem Farbbild, das dessen Helligkeitsstufenbild entspricht, wenn es mit einer im IR-Spektrum empfindlichen Kamera bei Beleuchtung mit Infrarotlicht aufgenommen worden wäre. Das Berechnen kann unter Verwendung der Zuordnung erfolgen, die bei der Herstellung des Dokuments bereitgestellt wurde. Dabei wird bei dem Berechnen des Helligkeitsstufenbilds nur eine opake Variante einer in zwei Varianten vorliegenden Druckfarbe berücksichtigt, deren andere Variante bei Beleuchtung mit Infrarotlicht transparent ist. Nachdem das berechnete Bild vorliegt wird es mit dem von der im IR-Spektrum empfindlichen Kamera unter Beleuchtung mit IR-Licht aufgenommenen Monochrombild verglichen. Der Vergleich umfasst einen Vergleich der Helligkeitsstufen des berechneten Bilds und des Monochrombilds, wobei gleiche Bereiche der Bilder verglichen werden. Eine Anpassung der Bildhelligkeit und/oder des Kontrasts kann für eines oder beide Bilder vor dem Vergleich vorgenommen werden. Das Vergleichen führt zu einem Differenzbild, in dem der in das Foto eingebettete graphische Code bereits erkennbar sein kann.

In einem weiteren Schritt des Verfahrens wird aus dem Differenzbild der binäre graphische Code rekonstruiert. Dabei können der das Verfahren ausführenden Vorrichtung zugeführte Codierungsparameter verwendet werden, welche bei der Erzeugung des graphischen Codes verwendet wurden, bspw. eine Anzahl von nebeneinander angeordneten Modulen, deren räumliche Ausdehnung, eine bei der Codierung verwendeter Fehlerkorrektur, und dergleichen. Die Codierungsparameter können bspw. von einer Datenbank zugeführt werden. Auf dem Dokument kann eine Information vorhanden sein, die der Datenbank zugeführt wird, um die zu dem Dokument passenden Codierungsparameter auszuwählen. Diese Information ist vorzugsweise maschinenlesbar ausgestaltet. Die Codierungsparameter können über eine gesicherte Datenverbindung an die das Verfahren ausführende Vorrichtung übertragen werden. Der rekonstruierte graphische Code wird anschließend decodiert.

Alternativ zu einer lokalen Rekonstruktion kann das Differenzbild an eine von der das Verfahren ausführenden Vorrichtung entfernt angeordnete Rekonstruktionsvorrichtung gesendet werden, vorzugsweise über eine gesicherte Datenverbindung, wobei die Rekonstruktionsvorrichtung den rekonstruierten graphischen Code oder den decodierten Inhalt des graphischen Codes an die das Verfahren ausführende Vorrichtung zurücksendet. Die Rekonstruktionsvorrichtung kann zur Rekonstruktion ebenfalls bei der Erzeugung des graphischen Codes verwendete Codierungsparameter nutzen. Bei der Rekonstruktion in einer entfernt angeordneten Rekonstruktionsvorrichtung müssen die Codierungsparameter nicht an eine Vielzahl von Lesegeräten gesendet werden, was zu einer verbesserten Sicherheit beitragen kann.

Der in verschlüsselter Form vorliegende Inhalt des decodierten graphischen Codes wird in einem weiteren Schritt des Verfahrens mit Hilfe des zu dem bei der Verschlüsselung verwendeten öffentlichen Schlüssels gehörigen privaten Schlüssels entschlüsselt.

Der private Schlüssel kann der das Verfahren ausführenden Vorrichtung vorzugsweise über eine gesicherte Datenleitung zugeführt werden, wobei die Auswahl des Schlüssels anhand von vorzugsweise maschinenlesbaren auf oder in dem Dokument enthaltenen Informationen erfolgen kann.

Alternativ zu einer lokalen Entschlüsselung kann die verschlüsselte Information an eine von der das Verfahren ausführenden Vorrichtung entfernt angeordnete Entschlüsselungsvorrichtung gesendet werden, vorzugsweise über eine gesicherte Datenverbindung, wobei die Entschlüsselungsvorrichtung den entschlüsselten Inhalt an die das Verfahren ausführende Vorrichtung zurücksendet. Bei der Entschlüsselung in einer entfernt angeordneten Entschlüsselungsvorrichtung muss der private Schlüssel nicht an eine Vielzahl von Lesegeräten gesendet werden, was zu einer verbesserten Sicherheit beitragen kann.

Die Rekonstruktionsvorrichtung und die Entschlüsselungsvorrichtung können gemeinsam in einer entfernt von dem Lesegerät angeordneten Einheit angeordnet sein, so dass die Rekonstruktion und die Entschlüsselung in einem Zug auf der entfernt angeordneten Einheit ausgeführt werden und nur der entschlüsselte Inhalt des graphischen Codes an die das Verfahren ausführende Vorrichtung, also bspw. das Lesegerät, zurückgesendet werden muss.

Nach der Entschlüsselung wird die entschlüsselte Information wird in einem digital verarbeitbaren Format bereitgestellt.

Das Verfahren umfasst ferner das Extrahieren von für das Dokument einzigartigen Daten aus zumindest einer weiteren in dem Dokument enthaltenen Repräsentation, und das Bereitstellen der extrahierten Daten in einem digital verarbeitbaren Format. Das Extrahieren der für das Dokument einzigartigen Daten aus zumindest einer weiteren Repräsentation kann vorzugsweise aus einem unter Beleuchtung mit Infrarotlicht von der im IR-Spektrum empfindlichen Kamera aufgenommenen Bildes des die weitere Repräsentation enthaltenen Bereichs des Dokuments erfolgen.

Das Verfahren umfasst außerdem das Vergleichen der entschlüsselten Information mit den aus der weiteren in dem Dokument enthaltenen Repräsentation extrahierten Daten, und Bestimmung eines Grades der Übereinstimmung. Ab einem festgelegten Grad der Übereinstimmung wird das Dokument als echt klassifiziert und ein entsprechendes Signal ausgegeben. Das Signal kann bspw. ein Freigabesignal für eine Zugangskontrolle sein, bspw. einer Sicherheitsschleuse oder dergleichen.

Ein System zur Überprüfung eines nach einer der vorstehend beschriebenen Ausgestaltungen des Verfahrens hergestellten Dokuments umfasst eine Farbkamera, eine Lichtquelle, deren Licht die Aufnahme eines Farbbildes durch die Farbkamera ermöglicht, eine im IR-Spektrum empfindliche Kamera, die bei Beleuchtung eines Objekts mit Infrarotlicht ein Helligkeitsstufenbild erzeugt, und eine Infrarotlichtquelle zur Beleuchtung zumindest eines von der im IR-Spektrum empfindlichen Kamera aufzunehmenden Bereichs des Dokuments. Die Farbkamera und die im IR-Spektrum empfindliche Kamera können auch in einer Kamera vereint sein, bspw. wenn die eine Kamera bei Beleuchtung mit im Wesentlichen weißen Licht ein Farbbild ausgibt und bei Beleuchtung mit im Wesentlichen im IR-Spektrum liegenden Licht ein Helligkeitsstufenbild.

Das System umfasst außerdem einen ersten Speicher, der eine Zuordnung bereitstellt, die eine Beziehung von Farbsignalen einer Farbkamera (RGB) und Monochromsignalen einer im IR-Spektrum empfindlichen Kamera für eine Vielzahl von durch Mischung von für die Herstellung des Dokuments vorgesehenen Druckfarben erzeugte Farbtöne abbildet, wobei die Monochromsignale Helligkeitsstufen der jeweiligen Farbtöne bei einer Beleuchtung mit IR-Licht entsprechen.

Das System umfasst ferner ein Umrechnungsmodul das dazu eingerichtet ist, aus einem von der Farbkamera aufgenommenen Farbbild unter Verwendung der Zuordnung ein Bild zu berechnen, das dessen Helligkeitsstufenbild bei Aufnahme durch eine im IR-Spektrum empfindliche Kamera bei Beleuchtung mit Infrarotlicht entspricht, wenn nur eine bei Beleuchtung mit IR-Licht opake Variante einer in zwei Varianten vorliegenden Druckfarbe verwendet wird, deren andere Variante bei Beleuchtung mit Infrarotlicht transparent ist.

Darüber hinaus umfasst das System ein Extraktionsmodul das dazu eingerichtet ist, für das Dokument einzigartige Daten aus zumindest einer weiteren auf oder in dem Dokument enthaltenen Repräsentation zu extrahieren und in einem digital verarbeitbaren Format bereitzustellen, und ein erstes Vergleichsmodul, welches das unter Beleuchtung mit Infrarotlicht aufgenommene Helligkeitsstufenbild der im IR-Spektrum empfindlichen Kamera mit dem aus dem Farbbild berechneten Helligkeitsstufenbild vergleicht und ein Differenzbild bildet, das einen graphischen Code enthält.

Das System umfasst außerdem einen zweiten Speicher, der bei der Codierung verschlüsselter Daten in den graphischen Code verwendete Codierungsparameter bereitstellt und ein Rekonstruktionsmodul, das dazu eingerichtet ist, aus dem Differenzbild unter Zuhilfenahme der bereitgestellten Codierungsparameter den graphischen Code zu rekonstruieren. Der zweite Speicher kann mit dem Rekonstruktionsmodul in einer Vorrichtung angeordnet sein oder über eine Datenverbindung mit dem Rekonstruktionsmodul verbunden sein. Außerdem umfasst das System ein Decodermodul bzw. Decodiermodul, das dazu eingerichtet ist, den rekonstruierten graphischen Code zu dekodieren und dessen Inhalt in einem digital verarbeitbaren Format bereitzustellen.

Das System umfasst ferner einen dritten Speicher, der einen zu einem bei der Verschlüsselung der in dem graphischen Code enthaltenen Daten verwendeten öffentlichen Schlüssel gehörenden privaten Schlüssel eines Schlüsselpaars bereitstellt, und ein Entschlüsselungsmodul, das dazu eingerichtet ist, den Inhalt des dekodierten rekonstruierten graphischen Codes mit dem bereitgestellten privaten Schlüssel zu entschlüsseln, und die entschlüsselte Information in einem digital verarbeitbaren Format bereitzustellen.

Ferner umfasst das System ein zweites Vergleichsmodul das dazu eingerichtet ist, einen Grad der Übereinstimmung zwischen der entschlüsselten Information und den aus der zumindest einen weiteren Repräsentation extrahierten, für das Dokument einzigartigen Daten zu bestimmen. Dabei ist das zweite Vergleichsmodul außerdem dazu eingerichtet, bei einem einen festgelegten Wert überschreitenden Grad der Übereinstimmung das Dokument als echt zu klassifizieren und ein entsprechendes Signal auszugeben.

Das Umrechnungsmodul, das Extraktionsmodul, das erste und das zweite Vergleichsmodul, das Rekonstruktionsmodul, das Decodermodul, sowie das Entschlüsselungsmodul können als Computerprogramme oder als Hardwarekomponenten vorliegen, oder als Kombination aus Hardwarekomponenten und Computerprogrammen. Mehrere der Module können in einem Computer oder einer Vorrichtung implementiert sein; die Module können aber auch in separaten Computern bzw. Vorrichtungen implementiert sein, die kommunikativ miteinander verbunden sind. Der erste, zweite und dritte Speicher können von Datenbanken gebildet sein, die Teil des Systems sind oder mit diesem kommunikativ verbunden sind. Das System kann einzelnen oder mehreren der Module zugeordneten lokalen Speicher aufweisen, der von den Datenbanken bezogene Daten zumindest temporär speichert.

Das System kann mit einer Zugangskontrollvorrichtung kommunikativ verbunden sein, bspw. einer Sicherheitsschleuse für Waren oder Personen, wobei das von dem zweiten Vergleichsmodul ausgegebene Signal der Zugangskontrolle als Freigabesignal zugeführt ist.

### Kurze Beschreibung der Zeichnung

Nachfolgend wird die Erfindung mit Bezug auf die Zeichnung beschrieben. In der Zeichnung zeigt
- Fig. 1: ein exemplarisches Flussdiagramm einer Ausgestaltung des erfindungsgemäßen Verfahrens zur Herstellung eines Dokuments mit einem Dokumentenkörper und einem mit dem Dokumentenkörper verbundenen, visuell nicht wahrnehmbaren Sicherheitsmerkmal,
- Fig. 2: ein exemplarisches Flussdiagramm von Teilschritten des erfindungsgemäßen Verfahrens zur Herstellung eines Dokuments mit einem Dokumentenkörper und einem mit dem Dokumentenkörper verbundenen, visuell nicht wahrnehmbaren Sicherheitsmerkmal,
- Fig. 3: ein exemplarisches Flussdiagramm eines erfindungsgemäßen Verfahrens zur Überprüfung eines Dokuments mit einem Dokumentenkörper und einem mit dem Dokumentenkörper verbundenen, visuell nicht wahrnehmbaren Sicherheitsmerkmal,
- Fig. 4: ein exemplarisches Blockschaltbild eines Systems zur Überprüfung eines Dokuments mit einem Dokumentenkörper und einem mit dem Dokumentenkörper verbundenen, visuell nicht wahrnehmbaren Sicherheitsmerkmal,
- Fig. 5: eine beispielhafte Ausführung einer Variante eines nach dem erfindungsgemäßen Verfahren hergestellten Dokuments, und
- Fig. 6: ein exemplarisches Beispiel einer Ansicht eines mit dem hierin beschriebenen Verfahren hergestellten Dokuments, die sich einem menschlichen Betrachter bieten würde.

Gleiche oder ähnliche Elemente sind in den Figuren mit gleichen oder ähnlichen Bezugszeichen versehen.

### Ausführungsbeispiel

Figur 1 zeigt ein exemplarisches Flussdiagramm einer Ausgestaltung des erfindungsgemäßen Verfahrens 100 zur Herstellung eines Dokuments mit einem Dokumentenkörper und einem mit dem Dokumentenkörper verbundenen, visuell nicht wahrnehmbaren Sicherheitsmerkmal. In Schritt 104 wird ein Schlüsselpaar aus öffentlichem und privatem Schlüssel bereitgestellt. Mit dem öffentlichen Schlüssel des Schlüsselpaars werden für das Dokument einzigartige Daten in Schritt 106 verschlüsselt, und in Schritt 108 in einen graphischen Code codiert, bspw. ein Barcode oder ein Matrixcode. In Schritt 110 wird ein mit dem Dokument zu verbindendes Foto bereitgestellt, in das in Schritt 112 der graphische Code eingebettet wird. Dazu wird in Schritt 102 eine Zuordnung bereitgestellt, die eine Beziehung von Farbsignalen einer Farbkamera und Monochromsignalen einer im IR-Spektrum empfindlichen Kamera für eine Vielzahl von durch Mischung von für die Herstellung des Dokuments vorgesehenen Druckfarben erzeugte Farbtöne abbildet. Die Monochromsignale entsprechen dabei Helligkeitsstufen der jeweiligen Farbtöne bei einer Beleuchtung mit IR-Licht. Schließlich wird das Foto mit dem darin eingebetteten graphischen Code in Schritt 114 mit dem Dokumentenkörper verbunden, bspw. durch Drucken. Das Drucken kann unter Verwendung einer von zwei visuell ununterscheidbaren Varianten einer der für die Herstellung des Dokuments vorgesehenen Druckfarben erfolgen, deren eine Variante bei Beleuchtung mit Infrarotlicht opak und deren andere Variante transparent ist, und für die sich die von der Farbkamera aufgenommenen Farbsignale sich nicht unterscheiden. Die jeweils verwendete Variante der in zwei Varianten vorliegenden Druckfarbe wird beim Einbetten des graphischen Codes in das Foto in Schritt 112 ausgewählt und einer Druckvorrichtung als Druckinformation entsprechend zugeführt.

Figur 2 zeigt ein exemplarisches Flussdiagramm von Teilschritten des erfindungsgemäßen Verfahrens 100 zur Herstellung eines Dokuments mit einem Dokumentenkörper und einem mit dem Dokumentenkörper verbundenen, visuell nicht wahrnehmbaren Sicherheitsmerkmal. Die Teilschritte beziehen sich auf das Bereitstellen der Zuordnung in Schritt 102 des Verfahrens 100, genauer auf die Erstellung der Zuordnung. Dabei wird in Schritt 102-1 zunächst eine Farbreferenztafel unter Verwendung der für die Herstellung des Dokuments vorgesehenen Druckfarben und ggf. eines für die Herstellung des Dokuments vorgesehenen Trägermaterials gedruckt. Die Farbreferenztafel bildet eine Vielzahl von Farbtönen ab, die in einem oder mehreren mit dem Dokument zu verbindenden Fotos vorkommen. In Schritt 102-2 wird ein Farbbild von der Farbreferenztafel aufgenommen, und in Schritt 102-3 ein Monochrombild mit einer im IR-Spektrum empfindlichen Kamera bei Beleuchtung der Farbreferenztafel mit IR-Licht. Die Schritte 102-2 und 102-3 können in beliebiger Reihenfolge erfolgen. In Schritt 102-4 werden die an bestimmten Positionen in der Farbreferenztafel angeordneten Farbtöne des Farbbilds an entsprechenden Positionen liegenden Helligkeitswerten des Monochrombilds zugeordnet. Die Zuordnung kann als Zuordnungstabelle bereitgestellt werden, oder in der Form einer analytischen Beschreibung.

Figur 3 zeigt ein exemplarisches Flussdiagramm eines erfindungsgemäßen Verfahrens 300 zur Überprüfung eines Dokuments mit einem Dokumentenkörper und einem mit dem Dokumentenkörper verbundenen, visuell nicht wahrnehmbaren Sicherheitsmerkmal. In Schritt 302 wird ein Farbbild zumindest eines mit dem Dokument 200 verbundenen Fotos mit einer Farbkamera aufgenommen, und in Schritt 304 wird ein Monochrombild zumindest des mit dem Dokument 200 verbundenen Fotos mit einer im IR-Spektrum empfindliche Kamera unter Beleuchtung mit IR-Licht aufgenommen. Die Reihenfolge der aufnahmen ist unerheblich. In Schritt 306 wird aus dem Farbbild ein Bild berechnet, das dessen Helligkeitsstufenbild bei Aufnahme durch eine im IR-Spektrum empfindliche Kamera bei Beleuchtung mit Infrarotlicht entspricht, wenn nur eine opake Variante einer in zwei Varianten vorliegenden Druckfarbe verwendet wird, deren andere Variante bei Beleuchtung mit Infrarotlicht transparent ist. Hierzu kann in Schritt 306-1 eine Zuordnung bereitgestellt werden, bspw. eine in der mit Bezug auf Figur 2 beschrieben Art hergestellte Zuordnung. In Schritt 308 wird das Monochrombild mit dem aus dem Farbbild berechneten Bild verglichen und ein Differenzbild gebildet. Aus dem Differenzbild wird in Schritt 310 ein in das Foto eingebetteter graphischer Code rekonstruiert, dessen Inhalt in Schritt 312 decodiert wird. Dazu können in Schritt 310-1 zugeführte Codierungsparameter genutzt werden, die bei der Erzeugung des graphischen Codes verwendet wurden. Die Codierungsparameter können vorzugsweise verschlüsselt übertragen werden. Alternativ kann das Differenzbild in Schritt 310-2 an eine Rekonstruktionsvorrichtung übertragen werden, welche in Schritt 310-3 den rekonstruierten graphischen Code zur Decodierung in Schritt 312 zurücksendet. Alternativ kann die Rekonstruktionsvorrichtung auch den decodierten Inhalt zurücksenden, so dass dieser gleich in Schritt 314 entschlüsselt wird. Die Rekonstruktionsvorrichtung kann mit den übrigen Komponenten des Systems kommunikativ verbunden sein. Eine Rekonstruktionsvorrichtung kann mit mehreren Teilsystemen verbunden sein, so dass nicht jedes Teilsystem eine eigene Rekonstruktionsvorrichtung aufweisen muss. In Schritt 314 wird der decodierte Inhalt des graphischen Codes mit Hilfe des zu dem bei der Verschlüsselung verwendeten öffentlichen Schlüssels gehörigen privaten Schlüssels entschlüsselt und die entschlüsselte Information in einem digital verarbeitbaren Format bereitgestellt. Für die Entschlüsselung kann in Schritt 314-1 der private Schlüssel zugeführt werden. Alternativ kann der decodierte Inhalt in Schritt 314-2 an eine Entschlüsselungsvorrichtung übertragen werden, von der der entschlüsselte Inhalt in Schritt 314-3 zurückgesendet wird. Der decodierte Inhalt kann bei einer Variante auch direkt von der Rekonstruktionsvorrichtung an die Entschlüsselungsvorrichtung gesendet werden, von wo aus die entschlüsselte Information an die das Verfahren ausführende Vorrichtung zurückgesendet wird. In Schritt 316 werden für das Dokument einzigartige Daten aus zumindest einer weiteren in dem Dokument enthaltenen Repräsentation extrahiert und in einem digital verarbeitbaren Format bereitgestellt. Die Extraktion kann vorzugsweise aus dem Monochrombild erfolgen, es ist aber ebenfalls möglich für die Extraktion das Farbbild zu nutzen. An welcher Stelle des Verfahrens die Extraktion erfolgt ist von untergeordneter Bedeutung, wichtig ist nur, dass die Daten vor dem Schritt 318 vorliegen, in welchem die entschlüsselte Information mit den aus der weiteren in dem Dokument enthaltenen Repräsentation extrahierten Daten verglichen werden. In dem sich anschließenden Schritt 320 wird ein Grad der Übereinstimmung bestimmt. Ab einem festgelegten Grad der Übereinstimmung wird das Dokument als echt klassifiziert und ein entsprechendes Signal ausgegeben.

Figur 4 zeigt ein exemplarisches Blockschaltbild eines Systems 400 zur Überprüfung eines Dokuments mit einem Dokumentenkörper und einem mit dem Dokumentenkörper verbundenen, visuell nicht wahrnehmbaren Sicherheitsmerkmal. Das System umfasst eine Farbkamera 402 und eine im IR-Spektrum empfindliche Kamera 406, sowie eine Lichtquelle für Farbaufnahmen 404 und eine IR-Lichtquelle 408. Die Kameras 402, 406 nehmen Bilder des in der Figur ebenfalls dargestellten, von den Lichtquellen 404, 408 beleuchteten Dokuments 200 auf, welches nicht zu dem System gehört. Das Bild der Farbkamera wird an ein Umrechnungsmodul 412 geleitet, welches aus dem Farbbild unter Verwendung einer von Speicher 410 zugeführten Zuordnung ein Bild berechnet, das dessen Helligkeitsstufenbild bei Aufnahme durch eine im IR-Spektrum empfindliche Kamera bei Beleuchtung mit Infrarotlicht entspricht, wenn nur eine opake Variante einer in zwei Varianten vorliegenden Druckfarbe verwendet wird, deren andere Variante bei Beleuchtung mit Infrarotlicht transparent ist. Das berechnete Bild und das Bild der im IR-Spektrum empfindlichen Kamera 406 werden an ein erstes Vergleichsmodul 416 geleitet, welches das unter Beleuchtung mit Infrarotlicht aufgenommene Helligkeitsstufenbild der im IR-Spektrum empfindlichen Kamera 406 mit dem aus dem Farbbild berechneten Helligkeitsstufenbild vergleicht und ein Differenzbild bildet, das einen graphischen Code enthält. Das Bild der im IR-Spektrum empfindlichen Kamera 406 wird außerdem einem Extraktionsmodul 414 zugeführt, das dazu eingerichtet ist, für das Dokument einzigartige Daten aus zumindest einer weiteren Repräsentation zu extrahieren und in einem digital verarbeitbaren Format bereitzustellen. Alternativ oder zusätzlich kann das Farbbild dem Extraktionsmodul 414 zugeführt sein. Das in dem ersten Vergleichsmodul 416 gebildete Differenzbild ist einem Rekonstruktionsmodul 420 zugeführt, das dazu eingerichtet ist, aus dem Differenzbild den graphischen Code zu rekonstruieren. Dazu kann das Rekonstruktionsmodul 420 von einem zweiten Speicher 418 bereitgestellte Codierungsparameter verwenden, die bei der Codierung genutzt wurden. Der rekonstruierte graphische Code wird einem Decodermodul 422 zugeführt, das dazu eingerichtet ist, den rekonstruierten graphischen Code zu dekodieren und dessen Inhalt in einem digital verarbeitbaren Format bereitzustellen. Der decodierte Inhalt wird einem Entschlüsselungsmodul 426 zugeführt, das dazu eingerichtet ist, den Inhalt des dekodierten rekonstruierten graphischen Codes zu entschlüsseln, und die entschlüsselte Information in einem digital verarbeitbaren Format bereitzustellen. Dazu kann das Entschlüsselungsmodul 426 von einem dritten Speicher 424 bereitgestellte, jeweils zu dem öffentlichen Schlüssel gehörende privaten Schlüssel eines Schlüsselpaars verwenden. Die entschlüsselte Information und die aus der weiteren Repräsentation extrahierten Daten werden einem zweiten Vergleichsmodul 428 zugeführt, das dazu eingerichtet ist, einen Grad der Übereinstimmung zwischen der entschlüsselten Information und den aus der zumindest einen weiteren Repräsentation extrahierten, für das Dokument einzigartigen Daten zu bestimmen. Außerdem ist das zweite Vergleichsmodul 428 dazu eingerichtet, bei einem einen festgelegten Wert überschreitenden Grad der Übereinstimmung das Dokument 200 als echt, valide oder dergleichen zu klassifizieren und ein entsprechendes Signal auszugeben. Das Signal kann bspw. an eine Zugangskontrollvorrichtung 430 geleitet werden um, abhängig von dem Ergebnis der Prüfung des Dokuments, einer Person den Zugang zu einem geschützten Bereich zu gewähren oder zu verweigern.

Figur 5 zeigt eine beispielhafte Ausführung eines nach dem erfindungsgemäßen Verfahren hergestellten Dokuments 200 bei Erfassung mit einer Kamera unter Beleuchtung im sichtbaren Spektrum des Lichts und bei Erfassung mit einer im IR-Spektrum empfindlichen Kamera bei Beleuchtung mit IR-Licht. In Figur 5 ist das Bild gezeigt, das sich einem menschlichen Betrachter bei entsprechender Beleuchtung zeigt, d.h., der Betrachter sieht das in das Dokument eingebettete Foto 202. Bei einem nach dem erfindungsgemäßen Verfahren hergestellten Dokument wird eine im IR-Spektrum empfindliche Kamera unter Beleuchtung mit IR-Licht ein Bild aufnehmen, wie es in Figur 5 abgebildet ist, d.h., ein in das Bild eingebettetes Sicherheitsmerkmal 208 ist erkennbar. Bei einem nicht nach dem erfindungsgemäßen Verfahren hergestellten Dokument 200 würde dagegen lediglich den durch die IR-Licht absorbierenden schwarzen Farbpartikel gebildeten Teil des Fotos 202 erkennbar sein, dargestellt in Figur 5.

Figur 5 zeigt eine beispielhafte Ausführung einer Variante eines nach dem erfindungsgemäßen Verfahren hergestellten Dokuments 200. Der Dokumentenkörper des in der Figur gezeigten Dokuments umfasst vier Schichten 200-1, 200-2, 200-3 und 200-4, die untrennbar miteinander verbunden werden, um das Dokument 200 zu erhalten. Mit jeder der Schichten 200-1, 200-2, 200-3 und 200-4 kann ein Teil eines Fotos 202 mit einem darin eingebetteten, visuell nicht wahrnehmbaren Sicherheitsmerkmal 208 bzw. einem Teil davon verbunden sein. Erst in der Verbindung sind alle Teile des Fotos und des darin eingebetteten Sicherheitsmerkmals 208 so zusammen angeordnet, dass ein Betrachter das Foto erkennen kann, und eine im IR-Spektrum empfindliche Kamera bei Beleuchtung mit IR-Licht das Sicherheitsmerkmal 208 vollständig aufnehmen kann. In der Figur ist das Foto mit dem darin eingebetteten Sicherheitsmerkmal 208 aus Gründen der Anschaulichkeit als Monochrombild der im IR-Spektrum empfindlichen Kamera dargestellt - ein menschlicher Betrachter würde den das Sicherheitsmerkmal 208 repräsentierenden Matrixcode nicht wahrnehmen.

Zusätzlich kann ein weiteres Merkmal, bspw. eine Seriennummer 204 vorgesehen sein, deren einzelne Ziffern oder ggf. Buchstaben oder andere Zeichen jeweils einmal auf unterschiedlichen Schichten des Dokumentenkörpers gedruckt sind, so dass sich erst in der Verbindung aller Schichten zu dem fertigen Dokument die gesamte Seriennummer ergibt. Mit der Schicht 200-2 ist außerdem eine elektronische Schaltung 206 verbunden, die eine Schnittstelle zur kontaktbehafteten oder kontaktlosen Kommunikation mit einem in der Figur nicht dargestellten Lesegerät aufweist. Weitere Inhalte des Dokuments sind der besseren Übersichtlichkeit halber nicht in Figur 6 dargestellt.

Figur 6 zeigt ein weiteres Beispiel einer Ansicht eines mit dem hierin beschriebenen Verfahren hergestellten exemplarischen Dokuments 200, die sich einem menschlichen Betrachter bieten würde, mit weiteren, hier im Detail nicht beschriebenen Merkmalen.

**Bezugszeichenliste**

| | | | |
|---|---|---|---|
| 100 | Herstellverfahren | 310-1 | Codierungsparameter bereitstellen |
| 102 | Bereitstellen | 310-2 | Diff.-Bild an Rekonstruktionsvorrichtung |
| 102-1 | Drucken | 310-3 | Rücksenden des rekonstruierten Codes |
| 102-2 | Farbbild aufnehmen | 312 | Decodierung |
| 102-3 | Monochrombild aufnehmen | 314 | Entschlüsseln |
| 102-4 | Zuordnen | 314-1 | Empfang privater Schlüssel |
| 104 | Bereitstellen | 314-2 | verschl. Nachricht an Entschlüsselungsvorrichtung |
| 106 | Verschlüsseln | 314-3 | Empfang entschlüsselter Inhalt |
| 108 | Codieren | 316 | Extraktion Daten aus weiterer Repräsentation |
| 110 | Bereitstellen | 318 | Vergleich entschlüsselter Inhalt & extrahierte Daten |
| 112 | Einbetten | 320 | Übereinstimmungsgrad bestimmen |
| 114 | Verbinden | 400 | Prüfsystem |
| 200 | Dokument | 402 | Farbkamera |
| 200-1 | erste Schicht | 404 | Lichtquelle |
| 200-2 | zweite Schicht | 406 | im IR-Spektrum empfindliche Kamera |
| 200-3 | dritte Schicht | 408 | IR-Lichtquelle |
| 200-4 | vierte Schicht | 410 | erster Speicher |
| 202 | Foto | 412 | Umrechnungsmodul |
| 204 | Seriennummer | 414 | Extraktionsmodul |
| 206 | elektronische Schaltung | 416 | erstes Vergleichsmodul |
| 208 | Sicherheitsmerkmal | 418 | zweiter Speicher |
| 300 | Prüfverfahren | 420 | Rekonstruktionsmodul |
| 302 | Farbbildaufnahme | 422 | Decodermodul |
| 304 | Monochrombildaufnahme | 424 | dritter Speicher |
| 306 | Helligkeitsstufenbild berechnen | 426 | Entschlüsselungsmodul |
| 306-1 | Zuordnungsbereitstellung | 428 | zweites Vergleichsmodul |
| 308 | Differenzbilderzeugung | 430 | Zugangskontrollvorrichtung |
| 310 | Coderekonstruktion | | |

## Patentansprüche

1. Verfahren (100) zur Herstellung eines Dokuments (200) mit einem Dokumentenkörper und einem mit dem Dokumentenkörper verbundenen, visuell nicht wahrnehmbaren Sicherheitsmerkmal, umfassend:
- Bereitstellen (104) eines Schlüsselpaares aus öffentlichem und privatem Schlüssel,
- Verschlüsseln (106) von für das Dokument einzigartigen Daten mit dem öffentlichen Schlüssel des Schlüsselpaares,
- Codieren (108) der verschlüsselten Daten in einen graphischen Code als das Sicherheitsmerkmal,
- Bereitstellen (110) eines mit dem Dokument zu verbindenden Fotos,
- Einbetten (112) des graphischen Codes in das Foto, und
- Verbinden (114) des Fotos und des darin eingebetteten graphischen Codes mit dem Dokumentenkörper, außerdem umfassend:
- Bereitstellen (102) einer Zuordnung, die eine Beziehung von Farbsignalen einer Farbkamera (402) und Monochromsignalen einer im IR-Spektrum empfindlichen Kamera (406) für eine Vielzahl von durch Mischung von für die Herstellung des Dokuments vorgesehenen Druckfarben erzeugte Farbtöne abbildet, wobei die Monochromsignale Helligkeitsstufen der jeweiligen Farbtöne bei einer Beleuchtung mit IR-Licht entsprechen, und
- Anbringen einer die Zuordnung betreffenden Information oder einer auf die Zuordnung verweisenden Referenz auf dem Dokument.

2. Verfahren (100) nach Anspruch 1, wobei die Zuordnung die Beziehung der Farbsignale und der Monochromsignale für ein bei der Herstellung des Dokuments verwendetes Trägermaterial, einen Druckprozess und/oder eine Oberflächenbeschichtung abbildet, und/oder
wobei das Codieren (108) das Erzeugen eines Strich- oder Matrixcodes umfasst.

3. Verfahren (100) nach einem der Ansprüche 1 - 2, wobei das Verbinden (114) des Fotos und des darin eingebetteten graphischen Codes mit dem Dokumentenkörper umfasst:
- Drucken des Fotos und des darin eingebetteten graphischen Codes auf eine Trägerschicht des Dokumentenkörpers.

4. Verfahren (100) nach Anspruch 3, wobei das Einbetten (112) des graphischen Codes in das Foto umfasst:
- Auswahl einer von zwei visuell ununterscheidbaren Varianten einer der für die Herstellung des Dokuments vorgesehenen Druckfarben, deren eine Variante bei Beleuchtung mit Infrarotlicht opak und deren andere Variante bei Beleuchtung mit Infrarotlicht transparent ist, und für die sich die von der Farbkamera aufgenommenen Farbsignale sich nicht unterscheiden.

5. Verfahren (100) nach Anspruch 4, wobei der graphische Code eine Fläche einnimmt, welche kleiner ist als die Fläche des Fotos, außerdem umfassend:
- Ermitteln einer Fläche innerhalb des Fotos mit den äußeren Abmessungen des graphischen Codes, innerhalb welcher die kleinsten Schwankungen des Anteils an der in zwei Varianten vorliegenden Druckfarbe auftreten, und
- Einbetten des graphischen Codes innerhalb der ermittelten Fläche.

6. Verfahren (100) nach einem der Ansprüche 4 - 5, wobei der Dokumentenkörper mehrere übereinander angeordnete Schichten aufweist, außerdem umfassend:
- Drucken des Fotos und des darin eingebetteten graphischen Codes auf eine oder mehrere der Schichten, oder
- Drucken aneinander grenzender Bereiche des Fotos und des darin eingebetteten graphischen Codes auf unterschiedliche Schichten, wobei die Grenzen der aneinandergrenzenden Bereiche bei einer Betrachtung senkrecht zu der Oberfläche des Dokumentenkörpers nicht erkennbar sind, und
- untrennbares Verkleben und/oder Verschmelzen der Schichten.

7. Verfahren (100) nach Anspruch 6, wobei Farbstoffe oder Farbpigmente der Druckfarben bei dem Verkleben oder Verschmelzen in das Material zumindest einer der Schichten eindringt.

8. Verfahren (100) nach einem oder mehreren der vorhergehenden Ansprüche, wobei die für das Dokument (200) einzigartigen Daten in zumindest einer weiteren Repräsentation in oder auf dem Dokument (200) enthalten sind und/oder
außerdem umfassend:
- Verbinden eines elektronische Schaltkreises (206) mit dem Dokumentenkörper, wobei der elektronische Schaltkreis (206) eine Repräsentation der für das Dokument (200) einzigartigen Daten speichert, und/oder wobei der elektronische Schaltkreis (206) weitere Daten speichert, auf die nur nach einer erfolgreichen Authentifizierung und/oder Autorisierung zugegriffen werden kann.

9. Verfahren (300) zur Überprüfung eines Dokuments (200), welches hergestellt ist nach einem der Ansprüche 1 bis 8, umfassend:
- Aufnehmen (302) eines Farbbildes zumindest eines mit dem Dokument (200) verbundenen Fotos mit einer Farbkamera (402),
- Aufnehmen (304) eines Monochrombildes des mit dem Dokument (200) verbundenen Fotos mit einer im IR-Spektrum empfindlichen Kamera (406) unter Beleuchtung mit Infrarotlicht,
- Berechnen (306) eines Bildes aus dem Farbbild, das dessen Helligkeitsstufenbild bei Aufnahme durch eine im IR-Spektrum empfindliche Kamera bei Beleuchtung mit Infrarotlicht entspricht, wenn nur eine opake Variante einer in zwei Varianten vorliegenden Druckfarbe verwendet wird, deren andere Variante bei Beleuchtung mit Infrarotlicht transparent ist,
- Vergleichen (308) des unter Beleuchtung mit Infrarotlicht aufgenommenen Monochrombilds der im IR-Spektrum empfindlichen Kamera (406) mit dem aus dem Farbbild berechneten Bild, und Bilden eines Differenzbildes,
- Rekonstruieren (310) eines in das Foto eingebetteten graphischen Codes aus dem Differenzbild, und Dekodieren (312) dessen Inhalts,
- Entschlüsseln (314) des decodierten, in dem graphischen Code enthaltenen Inhalts mit Hilfe des zu dem bei der Verschlüsselung verwendeten öffentlichen Schlüssels gehörigen privaten Schlüssels, und Bereitstellen der entschlüsselten Information in einem digital verarbeitbaren Format,
- Extrahieren (316) von für das Dokument einzigartigen Daten aus zumindest einer weiteren in dem Dokument enthaltenen Repräsentation, und Bereitstellen der extrahierten Daten in einem digital verarbeitbaren Format,
- Vergleichen (318) der entschlüsselten Information mit den aus der weiteren in dem Dokument enthaltenen Repräsentation extrahierten Daten, und Bestimmung (320) eines Grades der Übereinstimmung,
wobei ab einem festgelegten Grad der Übereinstimmung das Dokument als echt klassifiziert und ein entsprechendes Signal ausgegeben wird.

10. Verfahren (300) nach Anspruch 9, wobei das Rekonstruieren (310) des in das Foto eingebetteten binären graphischen Codes aus dem Differenzbild außerdem umfasst:
- Zuführen (310-1) von Codierungsparametern, welche bei der Erzeugung des graphischen Codes verwendet wurden,
oder
- Übertragen (310-2) des Differenzbildes an eine entfernt angeordnete Rekonstruktionsvorrichtung, und
- Empfangen (310-3) des decodierten Inhalts des graphischen Codes von der Rekonstruktionsvorrichtung.

11. Verfahren (300) nach Anspruch 9 oder 10, wobei das Entschlüsseln (314) des decodierten in dem graphischen Code enthaltenen Inhalts außerdem umfasst:
- Zuführen (314-1) des zu dem bei der Verschlüsselung verwendeten öffentlichen Schlüssels zugehörenden privaten Schlüssels,
oder
- Übertragen (314-2) der verschlüsselten Information an eine von der das Verfahren ausführenden Vorrichtung entfernt angeordnete Entschlüsselungsvorrichtung, und
- Empfangen (314-3) des entschlüsselten Inhalts des graphischen Codes von der Entschlüsselungsvorrichtung.

12. Verfahren (300) nach Anspruch 9, 10 oder 11, wobei das Extrahieren (316) der für das Dokument einzigartigen Daten aus zumindest einer weiteren Repräsentation aus dem unter Beleuchtung mit Infrarotlicht von der im IR-Spektrum empfindlichen Kamera aufgenommenen Monochrombild des die weitere Repräsentation enthaltenen Bereichs des Dokuments erfolgt.

13. System (400) zur Überprüfung eines Dokuments, welches hergestellt ist nach einem der Ansprüche 1 bis 8, umfassend:
- eine Farbkamera (402),
- eine Lichtquelle (404) für die Farbkamera (402), deren Licht die Aufnahme eines Farbbildes durch die Farbkamera (402) ermöglicht,
- eine im IR-Spektrum empfindliche Kamera (406), die bei Beleuchtung eines Objekts mit Infrarotlicht ein Helligkeitsstufen- oder Monochrombild erzeugt,
- eine Infrarotlichtquelle (408) zur Beleuchtung zumindest eines von der im IR-Spektrum empfindlichen Kamera (406) aufzunehmenden Bereichs des Dokuments,
- einen ersten Speicher (410), der eine Zuordnung bereitstellt, die eine Beziehung von Farbsignalen einer Farbkamera (402) und Monochromsignalen einer im IR-Spektrum empfindlichen Kamera (406) für eine Vielzahl von durch Mischung von für die Herstellung des Dokuments vorgesehenen Druckfarben erzeugte Farbtöne abbildet, wobei die Monochromsignale Helligkeitsstufen der jeweiligen Farbtöne bei einer Beleuchtung mit IR-Licht entsprechen,
- ein Umrechnungsmodul (412) das dazu eingerichtet ist, aus einem Farbbild unter Verwendung der Zuordnung ein Bild zu berechnen, das dessen Helligkeitsstufenbild bei Aufnahme durch eine im IR-Spektrum empfindliche Kamera bei Beleuchtung mit Infrarotlicht entspricht, wenn nur eine opake Variante einer in zwei Varianten vorliegenden Druckfarbe verwendet wird, deren andere Variante bei Beleuchtung mit Infrarotlicht transparent ist,
- ein Extraktionsmodul (414) das dazu eingerichtet ist, für das Dokument einzigartige Daten aus zumindest einer weiteren Repräsentation zu extrahieren und in einem digital verarbeitbaren Format bereitzustellen,
- ein erstes Vergleichsmodul (416), welches das unter Beleuchtung mit Infrarotlicht aufgenommene Helligkeitsstufenbild der im IR-Spektrum empfindlichen Kamera (406) mit dem aus dem Farbbild berechneten Helligkeitsstufenbild vergleicht und ein Differenzbild bildet, das einen graphischen Code enthält,
- einen zweiten Speicher (418), der bei der Codierung verschlüsselter Daten in den graphischen Code verwendete Codierungsparameter bereitstellt,
- ein Rekonstruktionsmodul (420), das dazu eingerichtet ist, aus dem Differenzbild unter Zuhilfenahme der bereitgestellten Codierungsparameter den graphischen Code zu rekonstruieren,
- ein Decodermodul (422), das dazu eingerichtet ist, den rekonstruierten graphischen Code zu dekodieren und dessen Inhalt in einem digital verarbeitbaren Format bereitzustellen,
- einen dritten Speicher (424), der einen zu einem bei der Verschlüsselung der in dem graphischen Code enthaltenen Daten verwendeten öffentlichen Schlüssel gehörenden privaten Schlüssel eines Schlüsselpaars bereitstellt,
- ein Entschlüsselungsmodul (426), das dazu eingerichtet ist, den Inhalt des dekodierten rekonstruierten graphischen Codes mit dem bereitgestellten privaten Schlüssel zu entschlüsseln, und die entschlüsselte Information in einem digital verarbeitbaren Format bereitzustellen,
- ein zweites Vergleichsmodul (428) das dazu eingerichtet ist, einen Grad der Übereinstimmung zwischen der entschlüsselten Information und den aus der zumindest einen weiteren Repräsentation extrahierten, für das Dokument einzigartigen Daten zu bestimmen,
wobei das zweite Vergleichsmodul (428) außerdem dazu eingerichtet ist, bei einem einen festgelegten Wert überschreitenden Grad der Übereinstimmung das Dokument als echt zu klassifizieren und ein entsprechendes Signal auszugeben.

14. System (400) nach Anspruch 13, wobei bei positivem Prüfungsergebnis ein das von dem zweiten Vergleichsmodul ausgegebene Signal als Freigabesignal zur Ansteuerung einer Zugangskontrollvorrichtung (430) zugeführt ist.

## Claims

1. A method (100) for producing a document (200) having a document body and a visually imperceptible security feature joined to the document body, said method comprising:
- providing (104) a key pair formed of public and private key,
- encrypting (106) data unique for the document using the public key of the key pair,
- encoding (108) the encrypted data into a graphical code as the security feature,
- providing (110) a photo to be joined to the document,
- embedding (112) the graphical code in the photo, and
- joining (114) the photo and the graphical code embedded therein to the document body,
the method additionally comprising:
- providing (102) an assignment that portrays a relationship between colour signals of a colour camera (402) and monochrome signals of a camera (406) sensitive to the IR spectrum for a variety of colour tones created by mixing printing inks provided to produce the document, wherein the monochrome signals correspond to brightness levels of the respective colour tones when illuminated with IR light, and
- applying, to the document, information relating to the assignment or a reference referring to the assignment.

2. The method (100) according to claim 1, wherein the assignment portrays the relationship between the colour signals and the monochrome signals for a carrier material used in the production of the document, a printing process and/or a surface coating, and/or
wherein the coding (108) comprises the generation of a barcode or matrix code.

3. The method (100) according to any one of claims 1-2,
wherein the joining (114) of the photo and of the graphical code embedded therein to the document body comprises:
- printing the photo and the graphical code embedded therein onto a carrier layer of the document body.

4. The method (100) according to claim 3, wherein the embedding (112) of the graphical code in the photo comprises:
- selecting one of two visually indistinguishable variants of one of the printing inks provided for the production of the document, one variant of which is opaque when illuminated with infrared light and the other variant of which is transparent when illuminated with infrared light, and for which the colour signals recorded by the colour camera are the same.

5. The method (100) according to claim 4, wherein the graphical code occupies an area that is smaller than the area of the photo, the method additionally comprising:
- determining an area within the photo having the outer dimensions of the graphical code, within which the smallest fluctuations in the proportion of the printing ink present in two variants occur, and
- embedding the graphical code within the determined area.

6. The method (6) according to any one of claims 4-5,
wherein the document body has a plurality of layers arranged one above the other, the method additionally comprising:
- printing the photo and the graphical code embedded therein onto one or more of the layers, or
- printing adjoining regions of the photo and of the graphical code embedded therein onto different layers, wherein the boundaries of the adjoining regions are not perceptible when viewed perpendicular to the surface of the document body, and
- inseparably bonding and/or fusing the layers.

7. The method (100) according to claim 6, wherein dyes or colour pigments of the printing inks penetrate the material of at least one of the layers during the bonding or fusing process.

8. The method (100) according to any one or more of the preceding claims, wherein the data unique for the document (200) are contained in at least one further representation in or on the document (200), and/or
the method additionally comprising:
- joining an electronic circuit (206) to the document body,
wherein the electronic circuit (206) stores a representation of the data unique for the document (200), and/or wherein the electronic circuit (206) stores further data, which may only be accessed following successful authentication and/or authorisation.

9. A method (300) for checking a document (200) that has been produced in accordance with any one of claims 1 to 8, the method comprising:
- recording (302), using a colour camera (402), a colour image of at least one photo joined to the document (200),
- recording (304), using a camera (406) sensitive in the IR spectrum and under illumination with infrared light, a monochrome image of the photo joined to the document (200),
- calculating (306) an image from the colour image that corresponds to its brightness level image when recorded by a camera sensitive in the IR spectrum under illumination with infrared light when only an opaque variant of a printing ink present in two variants is used, the other variant of which is transparent under illumination with infrared light,
- comparing (308) the monochrome image, recorded under illumination with infrared light, from the camera (406) sensitive in the IR spectrum with the image calculated from the colour image, and forming a difference image,
- reconstructing (310) a graphical code, embedded in the photo, from the difference image and decoding (312) its content,
- decrypting (314) the decoded content contained in the graphical code with the aid of the private key belonging to the public key used for the encryption, and providing the decrypted information in a digitally processable format,
- extracting (316) unique data for the document from at least one further representation contained in the document, and providing the extracted data in a digitally processable format,
- comparing (318) the decrypted information with the data extracted from the further representation contained in the document, and determining (320) a degree of conformity, wherein the document is classified as genuine from a defined degree of conformity and a corresponding signal is emitted.

10. The method (300) according to claim 9, wherein the reconstruction (310) of the binary graphical code embedded in the photo from the difference image additionally comprises:
- supplying (310-1) coding parameters which were used in the generation of the graphical code,
or
- transmitting (310-2) the difference image to a remotely arranged reconstruction device, and
- receiving (310-3) the decoded content of the graphical code from the reconstruction device.

11. The method (300) according to claim 9 or 10, wherein the decryption (314) of the decoded content contained in the graphical code additionally comprises:
- supplying (314-1) the private key belonging to the public key used in the encryption,
or
- transmitting (314-2) the encrypted information to a decryption device arranged remotely from the device carrying out the method, and
- receiving (314-3) the decrypted content of the graphical code from the decryption device.

12. The method (300) according to claim 9, 10 or 11, wherein the extraction (316) of the data unique for the document is performed from at least one further representation from the monochrome image, recorded by the camera sensitive in the IR spectrum and under illumination with infrared light, of the region of the document containing the further representation.

13. A system (400) for checking a document produced in accordance with any one of claims 1 to 8, the system comprising:
- a colour camera (402),
- a light source (404) for the colour camera (402), the light of which makes it possible to record a colour image by the colour camera (402),
- a camera (406) sensitive in the IR spectrum, which generates a brightness level image or monochrome image when an object is illuminated with infrared light,
- an infrared light source (408) for illuminating at least one region of the document to be recorded by the camera (406) sensitive in the IR spectrum,
- a first memory (410), which provides an assignment that portrays a relationship between colour signals of a colour camera (402) and monochrome signals of a camera (406) sensitive to the IR spectrum for a variety of colour tones created by mixing printing inks provided to produce the document, wherein the monochrome signals correspond to brightness levels of the respective colour tones when illuminated with IR light,
- a recalculation module (412), which is set up to calculate from a colour image, with use of the assignment, an image that corresponds to its brightness level image when recorded by a camera sensitive in the IR spectrum under illumination with infrared light when only an opaque variant of a printing ink present in two variants is used, the other variant of which is transparent under illumination with infrared light,
- an extraction module (414), which is set up to extract data unique for the document from at least one further representation and to provide it in a digitally processable format,
- a first comparison module (416), which compares the brightness level image of the camera (406) sensitive in the IR spectrum, recorded under illumination with infrared light, with the brightness level image calculated from the colour image and forms a difference image containing a graphical code,
- a second memory (418), which provides coding parameters used in the coding of encrypted data into the graphical code,
- a reconstruction module (420), which is set up to reconstruct the graphical code from the difference image with the help of the provided coding parameters,
- a decoding module (422), which is set up to decode the reconstructed graphical code and to provide its content in a digitally processable format,
- a third memory (424), which provides a private key of a key pair belonging to a public key used for the encryption of the data contained in the graphical code,
- a decryption module (426), which is set up to decrypt the content of the decoded reconstructed graphical code with the provided private key, and to provide the decrypted information in a digitally processable format,
- a second comparison module (428), which is set up to determine a degree of conformity between the decrypted information and the data, unique for the document, extracted from the at least one further representation,
wherein the second comparison module (428) is additionally set up to classify the document as genuine if the degree of conformity exceeds a defined value and to emit a corresponding signal.

14. The system (400) according to claim 13, wherein, in the event of a positive checking result, a signal emitted by the second comparison module is suppled as a release signal to actuate an access control device (430).

## Revendications

1. Procédé (100) de production d'un document (200) ayant un corps de document et une caractéristique de sécurité visuellement imperceptible jointe au corps de documents, ledit procédé comprenant les étapes consistant à :
- fournir (104) une paire de clés formée d'une clé publique et d'une clé privée,
- chiffrer (106) des données uniques au document en utilisant la clé publique de la paire de clés,
- coder (108) les données chiffrées dans un code graphique en tant que caractéristique de sécurité,
- fournir (110) une photo à joindre au document,
- intégrer (112) le code graphique à la photo, et
- joindre (114) la photo et le code graphique intégré à celle-ci au corps de document,
le procédé comprenant de plus les étapes consistant à :
- fournir (102) une affectation qui représente une relation entre des signaux de couleur d'une caméra couleur (402) et des signaux monochromes d'une caméra (406) sensible au spectre IR pour une variété de teintes de couleur créées en mélangeant des encres d'impression fournies pour produire le document, dans lequel les signaux monochromes correspondent à des niveaux de luminosité des teintes de couleur respectives lorsqu'elles sont éclairées par de la lumière IR, et
- appliquer, au document, des informations liées à l'affectation ou une référence se référant à l'affectation.

2. Procédé (100) selon la revendication 1, dans lequel l'affectation représente la relation entre les signaux de couleur et les signaux monochromes pour un matériau porteur utilisé dans la production du document, un processus d'impression et/ou un revêtement de surface, et/ou dans lequel l'étape consistant à coder (108) comprend la génération d'un code-barres ou d'un code matriciel.

3. Procédé (100) selon l'une quelconque des revendications 1 à 2, dans lequel l'étape consistant à joindre (114) la photo et le code graphique incorporé à celle-ci au corps de document comprend l'étape consistant à :
- imprimer la photo et le code graphique incorporé à celle-ci sur une couche porteuse du corps de document.

4. Procédé (100) selon la revendication 3, dans lequel l'étape consistant à incorporer (112) le code graphique dans la photo comprend l'étape consistant à :
- sélectionner l'une des deux variantes visuellement indistinguables de l'une des encres d'impression fournies pour la production du document, dont l'une des variantes est opaque lorsqu'elle est éclairée par de la lumière infrarouge et l'autre variante est transparente lorsqu'elle est éclairée par de la lumière infrarouge, et pour lesquelles les signaux de couleur enregistrés par la caméra couleur sont identiques.

5. Procédé (100) selon la revendication 4, dans lequel le code graphique occupe une surface qui est plus petite que la surface de la photo, le procédé comprenant de plus les étapes consistant à :
- déterminer une surface au sein de la photo ayant les dimensions externes du code graphique, au sein de laquelle les plus petites fluctuations dans la proportion de l'encre d'impression présente dans deux variantes se produisent, et
- incorporer le code graphique au sein de la surface déterminée.

6. Procédé (6) selon l'une quelconque des revendications 4 à 5, dans lequel le corps de document a une pluralité de couches agencées les unes par-dessus les autres, le procédé comprenant de plus les étapes consistant à :
- imprimer la photo et le code graphique incorporé à celle-ci sur une ou plusieurs des couches, ou
- imprimer des régions adjacentes de la photo et du code graphique incorporé à celle-ci sur des couches différentes, dans lequel les frontières des régions adjacentes ne sont pas perceptibles lorsqu'elles sont observées perpendiculairement à la surface du corps de document, et
- lier de manière inséparable et/ou fusionner les couches.

7. Procédé (100) selon la revendication 6, dans lequel les colorants ou les pigments de couleur des encres d'impression pénètrent la matière de l'au moins l'une des couches pendant le processus de liaison ou de fusion.

8. Procédé (100) selon l'une quelconque ou plus des revendications précédentes, dans lequel les données uniques au document (200) sont contenues dans au moins une représentation supplémentaire dans ou sur le document (200), et/ou
le procédé comprenant de plus les étapes consistant à :
- joindre un circuit électronique (206) au corps de document,
dans lequel le circuit électronique (206) stocke une représentation des données unique au document (200), et/ou
dans lequel le circuit électronique (206) stocke des données supplémentaires, auxquelles on peut uniquement accéder après une authentification et/ou une autorisation réussie.

9. Procédé (300) destiné à contrôler un document (200) qui a été produit conformément à l'une quelconque des revendications 1 à 8, le procédé comprenant les étapes consistant à :
- enregistrer (302), en utilisant une caméra couleur (402), une image couleur d'au moins une photo jointe au document (200),
- enregistrer (304), en utilisant une caméra (406) sensible dans le spectre IR et sous éclairage par de la lumière infrarouge, une image monochrome de la photo jointe au document (200),
- calculer (306) une image à partir de l'image couleur qui correspond à son image de niveau de luminosité lorsqu'elle est enregistrée par une caméra sensible dans le spectre IR sous éclairage par de la lumière infrarouge lorsque seule une variante opaque d'une encre d'impression présente dans deux variantes est utilisée, dont l'autre variante est transparente sous éclairage par de la lumière infrarouge,
- comparer (308) l'image monochrome, enregistrée sous éclairage par de la lumière infrarouge par la caméra (406) sensible dans le spectre IR, avec l'image calculée à partir de l'image couleur, et former une image de différence,
- reconstruire (310) un code graphique, incorporé dans la photo, à partir de l'image de différence et décoder (312) son contenu,
- décrypter (314) le contenu décodé contenu dans le code graphique avec l'aide de la clé privée appartenant à la clé publique utilisée pour le chiffrement, et fournir les informations déchiffrées dans un format pouvant être traité numériquement,
- extraire (316) des données uniques pour le document à partir d'au moins une représentation supplémentaire contenue dans le document, et fournir les données extraites dans un format pouvant être traité numériquement,
- comparer (318) les informations déchiffrées aux données extraites à partir de la représentation supplémentaire contenue dans le document, et déterminer (320) un degré de conformité,
dans lequel le document est classé comme authentique à partir d'un degré défini de conformité et un signal correspondant est émis.

10. Procédé (300) selon la revendication 9, dans lequel l'étape consistant à reconstruire (310) le code graphique binaire incorporé dans la photo à partir de l'image de différence comprend de plus l'étape consistant à :
- introduire (310-1) des paramètres de codage qui ont été utilisés dans la génération du code graphique,
ou
- transmettre (310-2) l'image de différence à un dispositif de reconstruction agencé à distance, et
- recevoir (310-3) le contenu décodé du code graphique à partir du dispositif de reconstruction.

11. Procédé (300) selon la revendication 9 ou 10, dans lequel l'étape consistant à déchiffrer (314) le contenu décodé contenu dans le code graphique comprend de plus l'étape consistant à :
- introduire (314-1) la clé privée appartenant à la clé publique utilisée dans le chiffrage,
ou
- transmettre (314-2) les informations chiffrées à un dispositif de déchiffrage agencé à distance du dispositif mettant en œuvre le procédé, et
- recevoir (314-3) le contenu déchiffré du code graphique à partir du dispositif de déchiffrage.

12. Procédé (300) selon la revendication 9, 10 ou 11, dans lequel l'extraction (316) des données uniques au document est réalisée depuis au moins une représentation supplémentaire à partir de l'image monochrome, enregistrée par la caméra sensible dans le spectre IR et sous éclairage par de la lumière infrarouge, de la région du document contenant la représentation supplémentaire.

13. Système (400) destiné à contrôler un document produit conformément à l'une quelconque des revendications 1 à 8, le système comprenant :
- une caméra couleur (402),
- une source de lumière (404) pour la caméra couleur (402), dont la lumière rend possible l'enregistrement d'une image couleur par la caméra couleur (402),
- une caméra (406) sensible dans le spectre IR, qui génère une image de niveau de luminosité ou une image monochrome lorsqu'un objet est éclairé par de la lumière infrarouge,
- une source de lumière infrarouge (408) pour éclairer au moins une région du document à faire enregistrer par la caméra (406) sensible dans le spectre IR,
- une première mémoire (410), qui fournit une affectation qui représente une relation entre des signaux de couleur d'une caméra couleur (402) et des signaux monochromes d'une caméra (406) sensible au spectre IR pour une variété de teintes de couleur créées en mélangeant des encres d'impression fournies pour produire le document, dans lequel les signaux monochromes correspondent à des niveaux de luminosité des teintes de couleur respectives lorsqu'elles sont éclairées par de la lumière IR,
- un module de recalcul (412), qui est configuré pour calculer à partir d'une image couleur, avec utilisation de l'affectation, une image qui correspond à son image de niveau de luminosité lorsqu'il est enregistré par une caméra sensible dans le spectre IR sous éclairage par de la lumière infrarouge lorsque seule une variante opaque d'une encre d'impression présente dans deux variantes est utilisée, dont l'autre variante est transparente sous éclairage par de la lumière infrarouge,
- un module d'extraction (414), qui est configuré pour extraire des données uniques au document d'au moins une représentation supplémentaire et pour la fournir dans un format pouvant être traité numériquement,
- un premier module de comparaison (416), qui compare l'image de niveau de luminosité de la caméra (406) sensible dans le spectre IR, enregistré sous éclairage par de la lumière infrarouge, avec l'image de niveau de luminosité calculée à partir de l'image couleur et forme une image de différence contenant un code graphique,
- une seconde mémoire (418), qui fournit des paramètres de codage utilisés dans le codage de données chiffrées dans le code graphique,
- un module de reconstruction (420), qui est configuré pour reconstruire le code graphique à partir de l'image de différence avec l'aide des paramètres de codage fournis,
- un module de décodage (422), qui est configuré pour décoder le code graphique reconstruit et pour fournir son contenu dans un format pouvant être traité numériquement,
- une troisième mémoire (424), qui fournit une clé privée d'une paire de clés appartenant à une clé publique utilisée pour le chiffrage des données contenues dans le code graphique,
- un module de déchiffrage (426), qui est configuré pour déchiffrer le contenu du code graphique reconstruit décodé avec la clé privée fournie, et pour fournir les informations déchiffrées dans un format pouvant être traité numériquement,
- un second module de comparaison (428), qui est configuré pour déterminer un degré de conformité entre les informations déchiffrées et les données, uniques au document, extraites à partir de l'au moins une représentation supplémentaire,
dans lequel le second module de comparaison (428) est de plus configuré pour classer le document comme authentique si le degré de conformité dépasse une valeur définie et pour émettre un signal correspondant.

14. Système (400) selon la revendication 13, dans lequel, en cas de résultat de contrôle positif, un signal émis par le second module de comparaison est introduit comme signal de libération afin d'actionner un dispositif de commande d'accès (430).
